# EUROPÄISCHE PATENTSCHRIFT

(11) **EP 1 300 583 B1**
(45) Veröffentlichungstag und Bekanntmachung des Hinweises auf die Patenterteilung: **05.08.2009**
(21) Anmeldenummer: 02021426.8
(22) Anmeldetag: 25.09.2002
(51) Int. Cl.: F02M 51/06, F02M 61/16

(54) **Brennstoffeinspritzventil**
Fuel injection valve
Soupape d'injection de combustible

(30) Priorität: 02.10.2001 DE 10148592
(43) Veröffentlichungstag der Anmeldung: 09.04.2003
(73) Patentinhaber: ROBERT BOSCH GMBH, 70442 Stuttgart (DE)
(72) Erfinder: Sebastian, Thomas, 29418 Charleston (US); Eichendorf, Andreas, 73614 Schorndorf (DE); Pilgram, Guido, 71701 Schwieberdingen (DE)
(74) Vertreter: Körfer, Thomas

(56) Entgegenhaltungen:
- WO-A-99/53189
- DE-A- 3 501 973
- DE-A- 19 849 210
- US-A- 5 033 716
- PATENT ABSTRACTS OF JAPAN vol. 012, no. 347 (M-743), 19. September 1988 (1988-09-19) & JP 63 109277 A (AISAN IND CO LTD), 13. Mai 1988 (1988-05-13)

## Beschreibung

### Stand der Technik

Die Erfindung geht aus von einem Brennstoffeinspritzventil nach der Gattung des unabhängigen Anspruchs 1.

Aus der DE 198 49 210 A1 ist bereits ein Brennstoffeinspritzventil für Brennstoffeinspritzanlagen von Brennkraftmaschinen bekannt, welches eine Magnetspule, einen durch die Magnetspule in eine Hubrichtung gegen eine Rückstellfeder beaufschlagbaren Anker und eine mit einem Ventilschließkörper in Verbindung stehende Ventilnadel aufweist. Der Anker ist zwischen einem mit der Ventilnadel verbundenen, die Bewegung des Ankers in der Hubrichtung begrenzenden ersten Anschlag und einem mit der Ventilnadel verbundenen, die Bewegung des Ankers entgegen der Hubrichtung begrenzenden zweiten Anschlag beweglich. Zwischen dem zweiten Anschlag und dem Anker ist eine Dämpfungsfeder in Form einer Tellerfeder angeordnet.

Nachteilig an dem aus der DE 198 49 210 A1 bekannten Brennstoffeijnspritzventil ist zum einen, daß der Fertigungsund Montageaufwand durch zumindest ein zusätzliches Bauteil erhöht ist. Zum anderen kann es beispielsweise durch schiefes Einlegen der Tellerfeder oder durch die bei der Herstellung auftretenden Fertigungstoleranzen zu Versätzen oder zum Verkanten des Ankers während des Betriebs des Brennstoffeinspritzventils kommen. Die Folge sind starke Streuungen beim Ankerfreiweg bzw. in der Höhe des Vorhubspalts. Verschleißerscheinungen, die unkompensiert bleiben, führen dann zu Fehlfunktionen beim Betrieb des Brennstoffeinspritzventils.

In der Druckschrift WO 99/53189 A ist ein Brennstoffeinspritzventil für Brennstoffeinspritzanlagen von Brennkraftmaschinen, insbesondere zum direkten Einspritzen von Brennstoff in den Brennraum einer Brennkraftmaschine beschrieben. Das Brennstoffeinspritzventil weist eine Magnetspule auf, einen durch die Magnetspule in einer Hubrichtung gegen eine erste Rückstellfeder beaufschlagbaren Anker und eine mit einem Ventilschließkörper in Verbindung stehende Ventilnadel. Die Ventilnadel weist einen ersten Anschlag für den auf ihr beweglichen Anker auf, wobei der Anker zusätzlich durch eine zweite Rückstellfeder beaufschlagt ist. Ferner ist ein stationärer zweiter Anschlag für den Anker vorgesehen. Die zweite Rückstellfeder beaufschlagt den Anker entgegen der Hubrichtung und hält in einer Ruhestellung bei nicht erregter Magnetspule den Anker an dem zweiten Anschlag so in Anlage, dass der Anker von dem an der Ventilnadel ausgebildeten ersten Anschlag um einen vorgegebenen Abstand beabstandet ist.

Aus der US 5,033,716 A ist ein elektromagnetischen Kraftstoffeinspritzventil zum Einspritzen von Kraftstoff in ein Saugrohr von Verbrennungsmotoren bekannt, welches aus einem Magnetkreis mit Anker und einem Anschlag besteht, an dem der Anker oder ein mit dem Anker fest verbundenes Teil bei erregtem Ventil zum Anschlag gelangt. In einer der zum Anschlag gelangenden Anschlagfläche sind mehrere Quetschspalte angeordnet, deren Tiefe einen bestimmten Wert nicht übersteigt.

### Vorteile der Erfindung

Das erfindungsgemäße Brennstoffeinspritzventil mit den Merkmalen des unabhängigen Anspruchs 1 hat demgegenüber den Vorteil, daß durch eine gezielte Verkleinerung von Stirnseiten einer Hülse und eines Anschlagrings im Bereich des Ankers Einfluß auf die an diesen Stirnseiten auftretenden Verschleißerscheinungen genommen werden kann, wobei insbesondere Verschleißerscheinungen an anderen Bauteilen des Brennstoffeinspritzventils kompensiert werden können, so daß der Hub der Ventilnadel konstant bleibt.

Durch die in den abhängigen Ansprüchen aufgeführten Maßnahmen sind vorteilhafte Weiterbildungen des im unabhängigen Anspruch 1 angegebenen Brennstoffeinspritzventils möglich.

Von Vorteil ist insbesondere, daß die Bauteile in einfacher Weise mit radialen oder ringförmigen Ausnehmungen versehen werden können, wodurch die Fläche der Stirnseiten beliebig veränderbar ist.

Die Anzahl, Größe und Anordnung der radialen Ausnehmungen ist dabei beliebig.

Die Herstellung der Ausnehmungen ist beispielsweise durch Fräsen in einfacher und kostengünstiger Weise möglich.

Von Vorteil ist insbesondere die einfache Form und Herstellung der ringförmigen Ausnehmungen, welche beispielsweise mittels Drehen im gleichen Arbeitsgang bei der Herstellung der Bauteile möglich ist.

### Zeichnung

Ausführungsbeispiele der Erfindung sind in der Zeichnung vereinfacht dargestellt und in der nachfolgenden Beschreibung näher erläutert. Es zeigen:
- Fig. 1: einen schematischen Schnitt durch ein Ausführungsbeispiel eines erfindungsgemäß ausgestalteten Brennstoffeinspritzventils,
- Fig. 2: einen schematischen Ausschnitt im Bereich II in Fig. 1 aus dem erfindungsgemäß ausgestalteten Brennstoffeinspritzventil in einer leicht variierten Bauweise,
- Fig. 3A: eine schematische Darstellung der in Fig. 2 mit 21 bezeichneten Hülse des erfindungsgemäß ausgestalteten Brennstoffeinspritzventils,
- Fig. 3B: eine schematische Aufsicht auf die in Fig. 3A dargestellte Hülse,
- Fig. 4A: eine schematische Darstellung eines ersten Ausführungsbeispiels des in Fig. 2 mit 15 bezeichneten Anschlagrings des erfindungsgemäß ausgestalteten Brennstoffeinspritzventils,
- Fig. 4B: eine schematische Aufsicht auf den in Fig. 4A dargestellten Anschlagring,
- Fig. 5A: eine schematische Darstellung eines Beispiels des in Fig. 2 mit 15 bezeichneten Anschlagrings des erfindungsgemäß ausgestalteten Brennstoffeinspritzventils, wobei dieses Beispiel nicht unter den Wortlant der Ansprüche fällt.
- Fig. 5B: eine schematische Aufsicht auf den in Fig. 5A dargestellten Anschlagring.

### Beschreibung der Ausführungsbeispiele

Bevor anhand der Fig. 2 bis 5 bevorzugte Ausführungsbeispiele - eines erfindungsgemäßen Brennstoffeinspritzventils 1 näher beschrieben wird, soll zum besseren Verständnis der Erfindung zunächst anhand von Fig. 1 das Brennstoffeinspritzventil 1 bezüglich seiner wesentlichen Bauteile kurz erläutert werden.

Das Brennstoffeinspritzventil 1 ist in der Form eines Brennstoffeinspritzventils für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen nicht dargestellten Brennraum einer Brennkraftmaschine.

Das Brennstoffeinspritzventil 1 besteht aus einem Düsenkörper 2, in welchem eine Ventilnadel 3 angeordnet ist. Die Ventilnadel 3 steht mit einem Ventilschließkörper 4 in Wirkverbindung, der mit einer auf einem Ventilsitzkörper 5 angeordneten Ventilsitzfläche 6 zu einem Dichtsitz zusammenwirkt. Bei dem Brennstoffeinspritzventil 1 handelt es sich im Ausführungsbeispiel um ein nach innen öffnendes Brennstoffeinspritzventil 1, welches über eine Abspritzöffnung 7 verfügt. Der Düsenkörper 2 ist durch eine Dichtung 8 gegen den Außenpol 9 einer Magnetspule 10 abgedichtet. Die Magnetspule 10 ist in einem Spulengehäuse 11 gekapselt und auf einen Spulenträger 12 gewickelt, welcher an einem Innenpol 13 der Magnetspule 10 anliegt. Der Innenpol 13 und der Außenpol 9 sind durch einen Spalt 26 voneinander getrennt und stützen sich auf einem Verbindungsbauteil 29 ab. Die Magnetspule 10 wird über eine Leitung 19 von einem über einen elektrischen Steckkontakt 17 zuführbaren elektrischen Strom erregt. Der Steckkontakt 17 ist von einer Kunststoffummantelung 18 umgeben, die am Innenpol 13 angespritzt sein kann.

Die Ventilnadel 3 ist in einer Ventilnadelführung 14 geführt, welche scheibenförmig ausgeführt ist. Zur Hubeinstellung und als unterer Ankeranschlag dient ein zugepaarte Anschlagring 15. An der anderen Seite des Anschlagrings 15 befindet sich ein Anker 20. Dieser steht über eine Hülse 21 kraftschlüssig mit der Ventilnadel 3 in Verbindung. An der Hülse 21 stützt sich eine Rückstellfeder 23 ab, welche in der vorliegenden Bauform des Brennstoffeinspritzventils 1 durch eine Hülse 24 auf Vorspannung gebracht wird. Zwischen dem Anker 20 und der Hülse 21 ist eine Vorhubfeder 22 angeordnet, welche eine geringere Federkonstante als die Rückstellfeder 23 aufweist und in Verbindung mit einem Vorhubspalt 34 eine Vorbeschleunigung des Ankers 20 über einen Ankerfreiweg vor dem Anziehen der Ventilnadel 3 ermöglicht.

Bevorzugt weist sowohl die Hülse 21 als auch der Anschlagring 15 eine Oberflächenstruktur auf, welche beispielsweise in Form verschiedenartiger Ausnehmungen 31 ausgeführt ist, wodurch eine dem Anker 20 zugewandte ablaufseitige Stirnseite 32 der Hülse 21 und eine dem Anker 20 zugewandte zulaufseitige Stirnseite 33 des Anschlagrings 15 so in ihrer Fläche formbar sind, daß ein durch den Betrieb des Brennstoffeinspritzventils 1 verursachter Verschleiß an den Stirnseiten 32 und 33 so steuerbar ist, daß Verschleißerscheinungen an anderen Bauteilen des Brennstoffeinspritzventils 1 kompensiert werden und daher nicht in Hubänderungen der Ventilnadel 3 resultieren. Dadurch können Fehlfunktionen beim Dauerbetrieb, welche beispielsweise durch eine zu große statische und/oder dynamische Durchflußmenge durch einen zu großen Hub der Ventilnadel 3 bedingt sind, vermieden werden. Die Ausnehmungen 31 können alternativ oder zusätzlich auch an der Gegenfläche 38 bzw. der Gegenfläche 39 des Ankers 20 realisiert sein.

Die erfindungsgemäßen Maßnahmen sind in den Fig. 2 bis 4 detailliert dargestellt und in der nachfolgenden Beschreibung näher erläutert.

In der Ventilnadelführung 14, im Anker 20 und am Ventilsitzkörper 5 verlaufen Brennstoffkanäle 30a bis 30c. Der Brennstoff wird über eine zentrale Brennstoffzufuhr 16 zugeführt und durch ein Filterelement 25 gefiltert. Das Brennstoffeinspritzventil 1 ist durch eine Dichtung 28 gegen eine nicht weiter dargestellte Brennstoffverteilerleitung abgedichtet.

Im Ruhezustand des Brennstoffeinspritzventils 1 wird der Anker 20 über die Hülse 21 an der Ventilnadel 3 von der Rückstellfeder 23 entgegen der Hubrichtung so beaufschlagt, daß der Ventilschließkörper 4 am Ventilsitz 6 in dichtender Anlage gehalten wird. Der Anker 20 liegt auf dem Anschlagring 15 auf. Bei Erregung der Magnetspule 10 baut diese ein Magnetfeld auf, welches den Anker 20 zunächst entgegen der Federkraft der Vorhubfeder 22 und danach entgegen der Kraft der Rückstellfeder 23 in Hubrichtung bewegt. Der Hub des Ankers 20 ist dabei in einen Vorhub, der zum Schließen eines Vorhubspalts 34 dient, und einen Öffnungshub, der durch einen in der Ruhestellung zwischen dem Innenpol 13 und dem Anker 20 befindlichen Arbeitsspalt 27 vorgegeben ist, aufgeteilt. Nach Durchlaufen des Vorhubs nimmt der Anker 20 die Hülse 21, welcher mit der Ventilnadel 3 verschweißt ist, und damit die Ventilnadel 3 ebenfalls in Hubrichtung mit. Der mit der Ventilnadel 3 in Wirkverbindung stehende Ventilschließkörper 4 hebt von der Ventilsitzfläche 6 ab, wodurch der Brennstoff abgespritzt wird.

Wird der Spulenstrom abgeschaltet, fällt der Anker 20 nach genügendem Abbau des Magnetfeldes durch den Druck der Rückstellfeder 23 auf die Hülse 21 vom Innenpol 13 ab, wodurch sich die Ventilnadel 3 entgegen der Hubrichtung bewegt. Dadurch setzt der Ventilschließkörper 4 auf der Ventilsitzfläche 6 auf, und das Brennstoffeinspritzventil 1 wird geschlossen. Der Anker 20 setzt auf dem Anschlagring 15 auf.

Fig. 2 zeigt in einer auszugsweisen Schnittdarstellung den in Fig. 1 mit II bezeichneten Ausschnitt aus dem erfindungsgemäß ausgestalteten Brennstoffeinspritzventil 1. Übereinstimmende Bauteile sind dabei in allen Figuren mit übereinstimmenden Bezugszeichen versehen.

Wie bereits anhand von Fig. 1 angesprochen, wird der untere Ankeranschlag durch den in eine Ausnehmung 35 des Brennstoffeinspritzventils 1 eingelegten Anschlagring 15 gebildet. Der Anschlagring 15 weist Ausnehmungen 31 auf, welche im vorliegenden Ausführungsbeispiel in radialer Richtung in den Anschlagring 15 eingebracht sind und dadurch eine zinnenartige Oberflächenstruktur bilden. Die Fläche der dem Anker 20 zugewandten Stirnseite 33 des Anschlagrings 15 wird dadurch gegenüber einem vollflächigen Anschlagring 15 reduziert. Verschleißerscheinungen an der Stirnseite 33, welche durch das Anschlagen des Ankers 20 am Anschlagring 15 beim Schließen des Brennstoffeinspritzventils 1 induziert sind, wirken hubverkleinernd.

Ebenso weist die Hülse 21, welche in Fig. 2 aus Gründen der Übersichtlichkeit ohne die Vorhubfeder 22 dargestellt ist, an ihrer dem Anker 20 zugewandten Stirnseite 32 radial verlaufende Ausnehmungen 31 auf, die ebenfalls eine zinnenartige Oberflächenstruktur bilden. Dies reduziert ebenfalls die Fläche der Stirnseite 32, welche mit dem Anker 20 in Kontakt treten kann. Die Verschleißerscheinungen, die beim Öffnen des Brennstoffeinspritzventils 1 auftreten, wenn der Anker 20 nach Durchlaufen des Vorhubs an der Hülse 21 anschlägt, wirken ebenfalls hubverkleinernd.

Die Verschleißerscheinungen beider Bauteile wirken sich somit in die gleiche Richtung, nämlich hubverkleinernd und damit schaltzeitverkürzend aus. Da jedoch Verschleißerscheinungen auch an anderen Bauteilen des Brennstoffeinspritzventils 1 auftreten, insbesondere im Dichtsitz und am Innenpol 13, welche beide hubvergrößernd wirken, können sich diese gegeneinander kompensieren.

Die Hubveränderungen werden insbesondere dadurch kompensiert, daß Verschleißerscheinungen, welche im Dichtsitz und am oberen Ankeranschlag am Innenpol 13 auftreten und den Hub der Ventilnadel 3 unzulässig vergrößern, durch die steuerbaren Verschleißerscheinungen am unteren Ankeranschlag am Anschlagring 15 und an der Hülse 21 nach dem Durchlaufen des Vorhubs aufgewogen werden, da diese den Hub der Ventilnadel 3 verkleinern. Indem die Oberflächengestaltung der Stirnseiten 32 und 33 gezielt darauf abgestellt wird, diese Verschleißerscheinungen zu kompensieren, wirkt sich die Gesamtheit der Verschleißerscheinungen nicht mehr hubverändernd aus.

Es ist dabei erheblich einfacher, die Bauteile Anschlagring 15 und Hülse 21 so zu modifizieren, daß ein festgelegter Verschleißeffekt auftreten kann, als die Verschleißerscheinungen im Dichtsitz durch komplizierte Umformungen des Ventilsitzkörpers 5 oder der Ventilsitzfläche 6 auszugleichen. Auch die Verschleißfestigkeit der Ankeranschlagsfläche am Innenpol 13, an welcher der Anker 20 nach Durchlaufen des Öffnungshubs anschlägt, ist aufgrund hydraulischer Gegebenheiten nur schwer beeinflußbar.

Fig. 3A zeigt eine schematische Darstellung der in Fig. 2 mit 21 bezeichneten Hülse des erfindungsgemäß ausgestalteten Brennstoffeinspritzventils.

Wie bereits anhand von Fig. 2 erläutert, weist die Hülse 21 Ausnehmungen 31 an ihrer dem Anker 20 zugewandten, abströmseitigen Stirnseite 32 auf. Im vorliegenden Ausführungsbeispiel sind vier Ausnehmungen 31 vorgesehen. Die Haltefunktion der Hülse 21 für die Vorhubfeder 22 ist durch die Ausnehmungen 31 nicht beeinträchtigt, da diese zwischen dem Anker 20 und einem Kragen 36 eingespannt ist.

Fig. 3B zeigt eine schematische Aufsicht auf die in Fig. 3A dargestellte Hülse 21. Die Ausnehmungen 31 sind dabei in gleichen Winkelabständen von ca. 90° in die Stirnseite 32 der Hülse 21 eingebracht, wodurch eine zinnenartige Oberflächenstruktur entsteht. Die Oberfläche der Stirnseite 32 wird um den Betrag der in den Ausnehmungen 31 abgesenkten Fläche verringert. Es können zur gezielten Steuerung der Verschleißerscheinungen auch mehr oder weniger Ausnehmungen 31 mit einer größeren oder kleineren Winkelausdehnung in größeren oder kleineren Abständen zueinander vorgesehen sein.

Fig. 4A zeigt eine schematische Darstellung eines ersten Ausführungsbeispiels des in Fig. 2 mit 15 bezeichneten Anschlagrings des erfindungsgemäß ausgestalteten Brennstoffeinspritzventils 1.

Ebenso wie die bereits beschriebene Hülse 21 weist das in Fig. 4A dargestellte erste Ausführungsbeispiel eines erfindungsgemäßen Anschlagrings 15 mehrere Ausnehmungen 31 auf, welche die Fläche des Anschlagrings 15 reduzieren. Im ersten Ausführungsbeispiel sind dabei zwölf Ausnehmungen 31 vorgesehen, welche, wie aus der schematischen Aufsicht gemäß Fig. 4B auf den in Fig. 4A dargestellten Anschlagring 15 hervorgeht, ebenfalls in konstanten Winkelabständen von ca. 30° angeordnet sind.

Es können zur gezielten Steuerung der Verschleißerscheinungen ebenfalls mehr oder weniger Ausnehmungen 31 mit einer größeren oder kleineren Winkelausdehnung in größeren oder kleineren Abständen zueinander vorgesehen sein.

Fig. 5A und 5B zeigen eine schematische Darstellung sowie eine schematische Aufsicht eines zweitenBeispiels des in Fig. 2 mit 15 bezeichneten Anschlagrings des Brennstoffeinspritzventils 1.

Im Gegensatz zu dem in den Fig. 4A und 4B dargestellten ersten Ausführungsbeispiel weist der Anschlagring 15 hier nicht mehrere radiale Ausnehmungen 31, sondern eine ringförmige Ausnehmung 37 auf, welche an einem radial äußeren Bereich des Anschlagrings 15 ausgebildet ist. Die Wirkungsweise der ringförmigen Ausnehmung 37 ist derjenigen der radialen Ausnehmungen 31 gleichzusetzen, da die Fläche der dem Anker 20 zugewandten Stirnseite 33 ebenfalls verkleinert wird.

Zur Beeinflussung der Verschleißerscheinungen kann die ringförmige Ausnehmung 37 in radialer Richtung breiter oder schmäler ausgeführt sein.

Das Beispiel zeichnet sich dabei insbesondere durch seine einfache Herstellbarkeit, beispielsweise durch Drehen oder Fräsen, aus.

Die ringförmige Ausnehmung 37 ist ebenso auf die Hülse 21 übertragbar, wo sie ebenfalls in einem radial äußeren Bereich anbringbar ist.

Die Erfindung ist nicht auf die dargestellten Ausführungsbeispiele beschränkt und auch für andere Formen von Ankern 20, beispielsweise für Tauch- und Flachanker, sowie beliebige Bauweisen von Brennstoffeinspritzventilen 1 anwendbar.

## Patentansprüche

1. Brennstoffeinspritzventil (1), insbesondere zum direkten Einspritzen von Brennstoff in den Brennraum einer gemischverdichtenden, fremdgezündeten Brennkraftmaschine, mit einem Anker (20), der mit einer Magnetspule (10) zusammenwirkt, und einer mit dem Anker (20) über eine Hülse (21) in Wirkverbindung stehenden Ventilnadel (3), an der ein Ventilschließkörper (4) vorgesehen ist, der zusammen mit einer Ventilsitzfläche (6) einen Dichtsitz bildet, und einer zwischen der Hülse (21) und dem Anker (20) angeordneten Vorhubfeder (22) sowie einem als Ankeranschlag dienenden Anschlagring (15), der abströmseitig des Ankers (20) angeordnet ist,
**dadurch gekennzeichnet,**
**dass** an einer dem Anker (20) zugewandten Stirnseite (33) des Anschlagrings (15) und/oder an einer entsprechenden ersten Gegenfläche (38) des Ankers (20) und/oder an einer dem Anker (20) zugewandten Stirnseite (32) der Hülse (21) und/oder einer entsprechenden zweiten Gegenfläche (39) des Ankers (20) zumindest eine Ausnehmung (31;) ausgebildet ist, welche eine wirksame Anschlagfläche der Stirnseiten (32; 33) verkleinert, und
**dass** eine Fläche der wirksamen Anschlagfläche der Stirnseiten (32, 33) größer ist als eine Fläche der zumindest einen Ausnehmung (31,).

2. Brennstoffeinspritzventil nach Anspruch 1,
**dadurch gekennzeichnet,**
**dass** mehrere Ausnehmungen (31) vorgesehen sind.

3. Brennstoffeinspritzventil nach Anspruch 2,
**dadurch gekennzeichnet,**
**dass** die Ausnehmungen (31) in radialer Richtung in die Stirnseiten (32; 33) eingebracht sind.

4. Brennstoffeinspritzventil nach einem der Ansprüche 1 bis 3,
**dadurch gekennzeichnet,**
**dass** die radialen Ausnehmungen (31) in gleichen Winkelabständen in die Stirnseiten (32; 33) eingebracht sind.

5. Brennstoffeinspritzventil nach einem der Ansprüche 1 bis 4,
**dadurch gekennzeichnet,**
**dass** die radialen Ausnehmungen (31) gleiche Winkelbereiche in Anspruch nehmen.

6. Brennstoffeinspritzventil nach Anspruch 1,
**dadurch gekennzeichnet,**
**dass** die Ausnehmungen ringförmig ausgebildet sind.

7. Brennstoffeinspritzventil nach Anspruch 6,
**dadurch gekennzeichnet,**
**dass** die ringförmigen Ausnehmungen in einem radial äußeren Bereich der Stirnflächen (32; 33) ausgebildet sind.

## Claims

1. Fuel injection valve (1), in particular for directly injecting fuel into the combustion chamber of a mixture-compression, spark-ignition internal combustion engine, having an armature (20), which interacts with a magnet coil (10), and having a valve needle (3) which is operatively connected to the armature (20) by means of a sleeve (21) and on which is provided a valve closing body (4) which, together with a valve seat surface (6), forms a sealing seat, and having a prestroke spring (22) which is arranged between the sleeve (21) and the armature (20), and having a stop ring (15) which serves as an armature stop and which is arranged at the outflow side of the armature (20),
**characterized**
**in that** at least one recess (31) is formed on an end side (33), which faces towards the armature (20), of the stop ring (15) and/or on a corresponding first counterpart surface (38) of the armature (20) and/or on an end side (32), which faces towards the armature (20), of the sleeve (21) and/or on a corresponding second counterpart surface (39) of the armature (20), which at least one recess (31) reduces the size of an effective stop surface of the end sides (32; 33), and in that an area of the effective stop surface of the end sides (32, 33) is greater than an area of the at least one recess (31).

2. Fuel injection valve according to Claim 1,
**characterized**
**in that** a plurality of recesses (31) are provided.

3. Fuel injection valve according to Claim 2,
**characterized**
**in that** the recesses (31) are formed in the end sides (32; 33) in the radial direction.

4. Fuel injection valve according to one of Claims 1 to 3,
**characterized**
**in that** the radial recesses (31) are formed in the end sides (32; 33) at uniform angular intervals.

5. Fuel injection valve according to one of Claims 1 to 4,
**characterized**
**in that** the radial recesses (31) occupy equal angle ranges.

6. Fuel injection valve according to Claim 1,
**characterized**
**in that** the recesses are of annular design.

7. Fuel injection valve according to Claim 6,
**characterized**
**in that** the annular recesses are formed in a radially outer region of the end surfaces (32; 33).

## Revendications

1. Soupape d'injection de combustible (1), en particulier pour l'injection directe de combustible dans la chambre de combustion d'un moteur à combustion interne à allumage par étincelle et comprimant un mélange, comprenant un induit (20) qui coopère avec une bobine magnétique (10), et une aiguille de soupape (3) en liaison fonctionnelle avec l'induit (20) par le biais d'une douille (21), sur laquelle aiguille est prévu un corps de fermeture de soupape (4) qui forme un ajustement d'étanchéité avec une surface de siège de soupape (6), et un ressort de précourse (22) disposé entre la douille (21) et l'induit (20), ainsi qu'une bague de butée (15) servant de butée d'induit, qui est disposée du côté aval de l'induit (20),
**caractérisée en ce que**
sur un côté frontal (33), tourné vers l'induit (20), de la bague de butée (15) et/ou sur une première surface conjuguée (38) correspondante de l'induit (20) et/ou sur un côté frontal (32) de la douille (21) tourné vers l'induit (20) et/ou sur une deuxième surface conjuguée correspondante (39) de l'induit (20), on prévoit au moins un évidement (31) qui réduit considérablement une surface de butée active des côtés frontaux (32 ; 33), et
**en ce qu'**une surface de la surface de butée active des côtés frontaux (32, 33) est plus grande qu'une surface de l'au moins un évidement (31).

2. Soupape d'injection de combustible selon la revendication 1, **caractérisée en ce que** l'on prévoit plusieurs évidements (31).

3. Soupape d'injection de combustible selon la revendication 2, **caractérisée en ce que** les évidements (31) sont pratiqués dans la direction radiale dans les côtés frontaux (32 ; 33).

4. Soupape d'injection de combustible selon l'une quelconque des revendications 1 à 3,
**caractérisée en ce que** les évidements radiaux (31) sont pratiqués à intervalles angulaires identiques dans les côtés frontaux (32 ; 33).

5. Soupape d'injection de combustible selon l'une quelconque des revendications 1 à 4,
**caractérisée en ce que**
les évidements radiaux (31) couvrent des plages angulaires identiques.

6. Soupape d'injection de combustible selon la revendication 1,
**caractérisée en ce que**
les évidements sont réalisés sous forme annulaire.

7. Soupape d'injection de combustible selon la revendication 6,
**caractérisée en ce que**
les évidements annulaires sont réalisés dans une région radialement extérieure des surfaces frontales (32 ; 33).
